# EUROPÄISCHE PATENTSCHRIFT

(11) **EP 0 294 795 B1**
(45) Veröffentlichungstag und Bekanntmachung des Hinweises auf die Patenterteilung: **27.11.1991**
(21) Anmeldenummer: 88109159.9
(22) Anmeldetag: 08.06.1988
(51) Int. Cl.: D01H 4/48

(54) **Verfahren und Vorrichtung zum Anspinnen eine Garnes an einer Friktionsspinnvorrichtung**
Method and device for piecing a yarn in a friction-spinning device
Procédé et dispositif pour rattacher un fil sur une machine de filature à friction

(30) Priorität: 12.06.1987 CH 2208/87
(43) Veröffentlichungstag der Anmeldung: 14.12.1988
(73) Patentinhaber: MASCHINENFABRIK RIETER AG, CH-8406 Winterthur (CH)
(72) Erfinder: Briner, Emil, CH-8406 Winterthur (CH); Wehrli, Samuel, CH-8330 Pfaeffikon (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 205 962
- EP-A- 0 222 101

## Beschreibung

Die Erfindung betrifft ein Verfahren und eine Vorrichtung zum Anspinnen eines Garnes an einer Friktionsspinnvorrichtung, gemäß dem Oberbegriff des ersten Verfahrens- und ersten Vorrichtungs-Anspruches. Ein Verfahren bzw. eine Vorrichtung dieser Art ist aus der EP-A-222 101 bekannt, und werden später näher erläutert.

Weitere bisher bekannte Vorrichtungen zum vorerwähnten Anspinnen eines Garnes bedienen sich eines von einer Spule her zurückgehalten Garnendes, welches für das Anspinnen in stillstehende Friktionsspinnmittel gegeben wird, um anschließend daran das Anspinnen bei reduzierter Geschwindigkeit der Friktionsspinnvorrichtung, durch Zuführen von Fasern an das zurückgehalte Garnende durchzuführen. Es ist auch vorgeschlagen worden, daß vor dem Anspinnen, d.h. vor dem Zuführen der frei fliegenden Fasern an das eingebrachte Garnende, dasselbe durch ein Bewegen der Friktionsspinnmittel in entgegengesetzter Richtung aufgedreht werden soll, um dadurch die angelieferten Fasern besser mit dem Garnende zu verbinden resp. zu verflechten.

Eine solche Vorrichtung ist aus der DE-A-33 18 687 her bekannt, in welcher ein Garnende von einer zurückgedrehten Spule durch eine Ansaugvorrichtung aufgenommen und dieses angesaugte Garn mittels zweier Hubvorrichtungen in den Zwickelspalt von zwei stillgesetzten Friktionsspinntrommeln gehalten wird.

Vor dem Anliefern von frei fliegenden Fasern an dieses Garn wird das Garn durch Zurückdrehen der Friktionsspinntrommel geöffnet, so daß dessen Fasern im wesentlichen drehungsfrei im Zwickelspalt der Friktionsspinntrommeln liegen. Anschließend werden die Friktionsspinntrommeln mit reduzierter Geschwindigkeit in normaler Drehrichtung in Betrieb gesetzt und frei fliegende Fasern dem geöffneten Garn zugespeist, sowie das dadurch entstehende Garn mit entsprechend reduzierter Geschwindigkeit abgezogen und einem Verbindungsmittel zugeführt.

Um das weiterhin kontinuierlich zugelieferte Garn während der für das Verbinden benötigten Zeit zu übernehmen, wird das angelieferte Garn von einer als Garnspeicher funktionierenden Saugdüse aufgenommen.

Nach Abschluß der Verbindung wird die gesamte Vorrichtung auf Betriebsgeschwindigkeit hochgefahren und anschließend von den notwendigen Hilfsantriebsmitteln abgekoppelt und durch die Normalantriebsmittel mit der Betriebsgeschwindigkeit angetrieben.

Der Nachteil einer solchen Vorrichtung besteht in der Vielzahl von Hilfseinrichtungen für den Anspinn-Vorgang.

Aus der eingangs genannten EP-A-222 101 ist bereits ein Verfahren zum Anspinnen eines Garnes an einer Friktionsspinnvorrichtung bekannt, die diesen Nachteil vermeidet und das Anspinnen auf eine unkomplizierte und relativ einfache Weise ermöglicht.

Bei dieser Ausführung wird der sich zwischen den Friktionsspinntrommeln ausbildende Faserwickel nach dem Erreichen eines vorgegebenen Durchmessers durch einen von einem Blaskanal abgegebenen Luftstrahl gegen und in ein Führungsrohr und in diesem in den konvergierenden Raum von sich drehenden Abzugswalzen gefördert. Von diesen Abzugswalzen wird der Wickel mit Produktionsgeschwindigkeit erfaßt, wie später anhand der Beschreibung der Fig. 1 bis 7 näher erläutert wird.

Der Nachteil des darin beschriebenen Vorrichtung besteht in einer gewissen Unsicherheit beim Erfassen des Garnanfanges durch die Garnabzugsmittel.

Der Erfindung liegt deshalb die Aufgabe zugrunde, ein Verfahren und eine Vorrichtung zum Anspinnen eines Garnes an einer Friktionsspinnvorrichtung zu schaffen, womit ein einwandfreies und sicheres Erfassen des Garnanfanges durch die Garnabzugsmittel ermöglicht und ein Reißen des Garns verhindert wird. Diese Aufgabe wird erfindungsgemäß durch die kennzeichnenden Merkmale des ersten Verfahrens- und ersten Vorrichtungsanspruchs gelöst.

Weitere vorteilhafte Verfahrensschritte resp. Ausführungsbeispiele sind in den weiteren Ansprüchen aufgeführt.

Ein durch die Erfindung erreichter Vorteil besteht darin, daß die Garnabzugsmittel erst dann das Garn übernehmen müssen, wenn dieses bereits eine solche Festigkeit aufweist, daß es trotz der durch die Abzugsmittel erfolgten Beschleunigung nicht reißt.

An dieser Stelle soll der Vollständigkeit halber auch auf die EP-A-205 962 hingewiesen werden, bei der eine Saugvorrichtung zwischen den Walzen des Abzugswalzenpaares bis zum Faserwickel geschoben wird und diese ansaugt, wonach der Faserwickel mittels der Saugvorrichtung aus der Garnbildungsstelle in Abzugsrichtung des Garnes herangezogen. Durch dieses Herausziehen und den stetigen Nachliefern der Fasern entsteht im Anschluß an diesen Wickel ein garnähnliches Gebilde welches ebenfalls aus der Garnbildungsstelle herangezogen wird, um im Anschluß daran ein eigentliches Garn herzustellen, werden die Abzugswalzen wieder zusammengebracht, so daß das in der Garnbildungsstelle entstehende Garn durch diese Abzugswalzen mit Produktionsgeschwindigkeit oder mit einer reduzierten für die Garnbildung genügenden Geschwindigkeit abgezogen wird. In diesem Moment muß der Wickel samt dem nachgelieferten Garn durch die verstellbar ausgebildete Saugvorrichtung aufgenommen werden, bis das Garn an das vorher produzierte Garnende angeschlossen werden kann. Diese Ausführungsform ist von der apperativen Seite her relativ aufwendig und auch hier sind gewisse Unsicherheiten beim Erfassen des Garnanfanges durch die Garnabzugsmittel vorhanden.

Im folgenden wird der Stand der Technik nach der eingangs genannten EP-A-220 101 sowie die Erfindung anhand der Fig. 1 bis 7 bzw. 8 bis 15a näher erläutert.

Es zeigt:
- Fig. 1: die bekannte Friktionsspinnvorrichtung der EP-A-222 101 halbschematisch und perspektivisch dargestellt,
- Fig. 2: einen Teil der Vorrichtung von Fig. 1 in Längsrichtung dargestellt,
- Fig. 3: einen Teil der Vorrichtung von Fig. 1, in Frontansicht, in Richtung I (Fig. 2) dargestellt,
- Fig. 3a: eine Variante der Vorrichtung von Fig. 3,
- Fig. 4: eine Variante eines Teiles der Vorrichtung von Fig. 2, im Schnitt dargestellt,
- Fig. 5: die Vorrichtung von Fig. 1, von der gegenüberliegenden Seite und nur teilweise, sowie in einer Verfahrensstufe des Anspinnens gezeigt,
- Fig. 6 und 7: die Vorrichtung von Fig. 1 in Verfahrensstufen des Anspinnens gezeigt,
- Fig. 8 bis 8b: eine erste erfindungsgemäße Anspinnvorrichtung, halbschematisch dargestellt,
- Fig. 9 bis 9b, 10 bis 10b, 11 bis 11b: je eine Variante der Vorrichtung von Fig. 8 bis 8b,
- Fig. 12 bis 12b, 13 bis 13b, 14 und 14a: je eine weitere erfindungsgemäße Anspinnvorrichtung, halbschematisch dargestellt,
- Fig. 15 und 15a: eine Variante der Vorrichtung von Fig. 14 und 14a.

Es wird zunächst der Stand der Technik nach der EP-A-222 101 anhand der Fig. 1 bis 7 näher beschrieben.

Fig. 1 zeigt eine aus dem Rotor-Offenend-Spinnverfahren her bekannte Faserbandauflösevorrichtung 1, mit einer durch eine Antriebswelle 1.1 angedeuteten Auflösewalze (nicht gezeigt) und mit einer für die Aufnahme eines Faserbandes (nicht gezeigt) vorgesehenen Einspeiseöffnung A. Mittels eines an die Auflösevorrichtung 1 anschließenden Faserförderkanals 2 werden durch einen diesen durchströmenden Luftstrom frei fliegende Fasern auf eine perforierte dreh- und antreibbare Friktionsspinntrommel 3 abgegeben, auf welcher in an sich bekannter Weise an einer Garnbildungsstelle 7 (Fig. 2) ein sich zu einem Garn 5 entwickelndes Garnende 5.1 von der Länge L gebildet wird. Eine ebenfalls dreh- und antreibbare Gegenwalze 4, welche berührungsfrei, jedoch sehr nahe (z.B. zwischen 0,05 und 0,15 mm) an der Friktionsspinntrommel 3 und parallel dazu angeordnet ist, dient als Hilfe für das Eindrehen der Fasern an der sich im Zwickelspalt der beiden Walzen befindlichen Garnbildungsstelle 7. Dabei wird das fertige Garn 5 durch ein als Abzugswalzenpaar 6 vorgesehenes Garnabzugsmittel abgezogen. Solche Vorrichtungen sind an sich aus früheren Veröffentlichungen in der Patentliteratur bekannt und deshalb nicht weiter beschrieben. Beispielsweise zeigt die EP-A-0 175 862 ein grundsätzlich gleiches Verfahren.

Im weiteren mündet neben dem Faserförderkanal 2 ein Blaskanal 8 über der Garnbildungsstelle in den Zwickelspalt der beiden Friktionsspinntrommeln 3 und 4 (auch Friktionsspinnwalzen 3 und 4 genannt).

Der Blaskanal 8 weist ausserdem einen Anschlussstutzen 10 auf, mittels welchem dieser an ein nicht gezeigtes Druckluftnetz, mit allen an sich bekannten, für die Regulierung des Luftdruckes und der Luftmenge sowie der Steuerung des Luftstromes notwendigen Elementen anschliessbar ist.

In Fig. 3a ist mit dem Abstand D.1 dargestellt, dass die Austrittsmündung 9 des Blaskanales weiter von dem Garnende 5.1 entfernt sein kann, als die mit dem Abstand K entfernte Austrittsmündung 22 des Faserförderkanales 2.

Im folgenden ist der Vorgang für das Anspinnen beim Neuanspinnen sowie beim Anspinnen nach einem Fadenbruch beschrieben.

Wie in Fig. 5 gezeigt, werden beim Anspinnen vorerst mittels des Faserförderkanales 2 Fasern 11 auf die Friktionsspinntrommel 3 gespeist, ohne diese Fasern vorerst als Garn abzuziehen, so dass sich ein grösser werdender, drehender Wickel 12 bildet.

In Fig. 5 ist, um diesen Wickel besser darstellen zu können, die Gegenwalze 4 nicht dargestellt.

Hat nun dieser Wickel 12 eine vorgegebene Grösse erreicht, so wird einerseits eine Saugvorrichtung 13 als Garnaufnahmemittel derart an die divergierende Seite des sich in Pfeilrichtung drehenden Abzugswalzenpaares 6 gebracht, dass dieses in der Lage ist, den vom Abzugswalzenpaar 6 abgegebenen Wickel 12 zu übernehmen.

Anderseits wird, nachdem der Wickel 12 wie vorerwähnt die vorgegebene Grösse erreicht hat, Druckluft durch den Blaskanal gegeben, wodurch der Wickel 12 in die Eintrittsöffnung 14 eines Führungsrohres 15, sowie durch dieses Führungsrohr 15 in den konvergierenden Raum des sich drehenden Abzugswalzenpaares 6 gegeben wird.

Das Führungsrohr 15 ist dabei, wie in Fig. 2 gezeigt, zwischen den Stirnseiten der Friktionswalzen 3 und 4 und den Abzugswalzen 6 vorgesehen, und zwar derart, dass die Symmetrieachse (nicht gezeigt) des Führungsrohres im wesentlichen in einer gedachten Ebene liegt, welche die Berührungslinie (nicht gezeigt) der beiden Abzugswalzen 6 und denjenigen Ort an der Friktionsspinntrommel 3 mit einschliesst, an welchem das Garn 5 diese Friktionsspinntrommel verlässt.

Der Innendurchmesser dieses Führungsrohres 15 ist grösser als der Aussendurchmesser des vorgenannten Faserwickels 12, beispielsweise doppelt so gross.

Die Austrittsmündung des Führungsrohres 15 kann, wie in Fig. 2 gezeigt, derart mit Ausnehmungen versehen sein, dass die Austrittsmündung der Umfangsfläche der Abzugswalzen 6 angepasst ist.

Im weiteren kann, wie in Fig. 4 gezeigt, das Führungsrohr als Injektorführungsrohr 15.1 gestaltet werden, indem Einblasöffnungen 16 und 17 vorgesehen werden, welche einem durch diese Oeffnungen geführten Luftstrom eine Kraftkomponente in Garnabzugsrichtung Z verleihen. Der genannte Luftstrom wird dabei durch einen im Ueberdruck stehenden, ringförmigen, um diese Einblasöffnungen 16 und 17 herum vorgesehenen Druckraum 18 erzeugt. Der Druckraum 18 selbst wird über eine Verbindungsbohrung 19 von einem nicht gezeigten Druckluftsystem gespeist, von welchem ein Anschlussrohr 20 das letzte Glied ist. Das Anschlussrohr 20 ist fest mit einem den Druckraum 18 und die Verbindungsbohrung 19 beinhaltenden Druckgehäuse 21 verbunden.

Das Druckgehäuse 21 seinerseits dient zur festen Aufnahme des Injektorführungsrohres 15.1 und dichtet den Druckraum 18 gegenüber der Atmosphäre ab.

Das Injektorführungsrohr 15.1 hat deshalb gegenüber dem Führungsrohr 15 den Vorteil, beim Anspinnen den vorgenannten Wickel 12 positiv in den konvergierenden Raum der Abzugswalzen 6 zu fördern.

Beim Verlassen der Abzugswalzen 6 wird der Wickel 12, wie in Fig. 6 und 7 gezeigt, von der Saugvorrichtung 13 erfasst und eingesaugt.

Das anschliessend ebenfalls eingesaugte Garn 5 (siehe Fig. 7) wird mittels dieser Saugvorrichtung 13 an die weiteren, zur Spinnmaschine (nicht gezeigt) gehörenden, hier jedoch nicht weiter erwähnten Elemente geführt.

Sobald der Wickel von der Absaugvorrichtung 13 erfasst wird, werden der Luftstrom im Blaskanal 8 sowie der Luftstrom im Injektorführungsrohr 15.1 unterbrochen.

Der vorgenannte Anspinnvorgang kann mit voller Produktionsgeschwindigkeit durchgeführt werden, so dass das von den Abzugswalzen abgelieferte Garn dem zu produzierenden Garn entspricht.

Es versteht sich, dass das beschriebene Verfahren auch mit Friktionsspinnvorrichtungen durchgeführt werden kann, welche anstelle von Friktionsspinntrommeln eine Friktionsspinnscheibe aufweisen, auf welche die Fasern gefördert werden und von welcher das Garn in einer Garnbildungsstelle gebildet und von dieser durch Abzugswalzen abgezogen wird. Eine solche Vorrichtung ist beispielsweise in der GB-B-1231198 gezeigt und beschrieben.

Ebenso ist es möglich, anstelle einer Friktionsspinntrommel oder -scheibe ein entsprechend perforiertes Band (nicht gezeigt) zu verwenden, auf welches die Fasern an einer senkrecht zur Bandbewegung liegenden Garnbildungsstelle geliefert werden, um dadurch ein Garn zu produzieren.

Eine solche Vorrichtung mit einem genannten Band ist beispielsweise in der FR-A-2480799 gezeigt.

Im weiteren kann anstelle der Saugvorrichtung 13 auch eine mechanische Aufnahmevorrichtung (nicht gezeigt) verwendet werden. Die Aufnahmevorrichtung muss lediglich in der Lage sein, den Wickel 12 und das darauf folgende Garn 5 mit Produktionsgeschwindigkeit in der genannten Weise aufnehmen zu können.

Ausserdem hat es sich herausgestellt, dass die Wirkung eines vom Blaskanal 8 abgegebenen Luftstromes von vorgebener Intensität, welcher einerseits in der Lage ist, einen Wickel 12 von vorgegebener Grösse zu erfassen und gegen die Abzugswalzen 6 zu fördern, erst dann zum Tragen kommt, wenn der Wickel 12 eine dazu genügende Grösse erreicht hat, wobei diese Grösse empirisch festgestellt werden muss.

Vorteilhafterweise wird die Reihenfolge so gewählt, dass zuerst die Fasern 11 angeliefert und der genannte Luftstrom erst nach Erhalt eines Wickels 12 von gewünschter resp. vorgegebener Grösse eingeschaltet wird.

Im weiteren kann das Einschalten des Luftstromes vor dem Anliefern der Fasern 11 benutzt werden, um damit die Oberfläche der Friktionsspinntrommel 3 und der Gegenwalze 4 bei Bedarf zu reinigen. Dabei kann dieser reinigende Luftstrom, entsprechend dem früher Genannten, wahlweise vor dem Anliefern der Fasern 11 beibehalten oder davor abgestellt werden.

In Fig. 2 ist mit der strichpunktierten Linie S die mittlere Strömungslinie des im Blaskanal geführten Luftstromes angedeutet und mit dem Winkel α gezeigt, dass diese Strömungslinie S derart geneigt zum Garnende 5.1 steht, dass der durch den genannten Luftstrom entstehende Staudruck dadurch eine gegen das Abzugswalzenpaar 6 gerichtete, auf den Wickel 12 einwirkende Kraftkomponente R erzeugt. Der Winkel α wird dabei mit Vorteil kleiner als 45 Grad gewählt.

Beispiele der Erfindung werden nunmehr anhand der weiteren Figuren näher beschreiben, welche lediglich Ausführungswege darstellen.

Die Fig. 8 zeigt in einer Draufsicht in Richtung II (Fig. 8a) die Friktionsspinntrommel 3, mit der Austrittsmündung 22 des Faserförderkanales 2 sowie die Gegenwalze 4, welche parallel zur Friktionsspinntrommel 3 angeordnet ist. Im weiteren ist die Austrittsmündung 9 des Blaskanales 8 im Bereich der Garnbildungsstelle gezeigt.

Das Abzugswalzenpaar 6 ist als durchgehende Abzugswalze 6a und als nicht-durchgehende Abzugswalze 6b, welche an einem Ende eine Antriebswelle 24 aufweist, dargestellt. Das dieser Welle 24 gegenüberliegende Ende der nicht-durchgehenden Abzugswalze 6b wird als freies Wellenende 25 bezeichnet.

Im weiteren ist zwischen den Stirnseiten der Friktionsspinntrommel 3 resp. der Gegenwalze 4 und den Abzugswalzen 6 eine Garnförderdüse 26 mit einem Injektorteil 27 und einem daran anschliessenden Rohrteil 28 vorgesehen. Dabei ist das Injektorteil 27 entsprechend dem mit Fig. 4 gezeigten Injektor des Injektorführungsrohres 15.1 aufgebaut.

Der Rohrteil 28 weist an seiner Austrittsmündung eine Umlenkkrümmung 29 auf, mittels welcher die im Rohrteil 28 geführte Luft samt dem damit geförderten Wickel 12 resp. Garn 5 in eine Richtung parallel zu den Drehachsen der Abzugswalzen gegen das freie Ende 25 umgelenkt wird. Dabei wird die Umlenkung durch die Stauwirkung im konvergierenden Spalt zwischen den aufeinander liegenden Abzugswalzen unterstützt. Diese Umlenkkrümmung 29 ragt jedoch nicht in die normale Betriebs-Garnlaufbahn M hinein, welche sich im Betrieb ergibt, wenn das Garn regulär von den Abzugswalzen abgezogen wird. Das Mass der Krümmung muss empirisch festgelegt werden.

Um die vorerwähnte umgelenkte Luft samt dem damit umgelenkten Wickel 12 resp. Garn 5 aufzunehmen und um das freie Ende 25 herumzulenken, ist ein Garnführungskanal 30 vorgesehen. Dieser Kanal reicht mit der Eintrittsöffnung 31 an den Rohrteil 28 heran, und zwar derart, dass die Eintrittsöffnung die von der Umlenkkrümmung 29 umgelenkte Luft samt dem Wickel 12 resp. Garn 5 aufnehmen kann.

Im Anschluss an diese Eintrittsöffnung 31 weist der Garnführungskanal 30 einen sich um das freie Ende 25 herumwindenden Bogen 32 und im Anschluss an diesen einen in der entgegengesetzten Richtung gekrümmten Bogen 33 auf.

Im weiteren ist aus Fig. 8a, welche die Anspinnvorrichtung von Fig. 8 in Blickrichtung III (Fig. 8) zeigt, sowie aus Fig. 8b, welche einen Schnitt gemäss den Schnittlinien IV (Fig. 8) zeigt, ersichtlich, dass der Garnführungskanal 30 auf seiner ganzen Länge einen gegen die nicht-durchgehende Abzugswalze gerichteten Schlitz 34 aufweist. Mit Hilfe dieses Schlitzes 34 ist es möglich, dass das im Garnführungskanal 30 geführte Garn, nachdem die Förderluft im Blaskanal 8 und im Injektorteil 27 unterbrochen wurde und das Garn 5 vom Garnaufnahmemittel, d.h. von der Saugvorrichtung 13, jedoch weiterhin aufgenommen wird, infolge der durch das Garnaufnahmemittel 13 erzeugten Zugkraft durch den Schlitz 34 aus dem Garnführungskanal 30 austreten und in seine Betriebs-Laufbahn M gelangen kann. Um dieses Austreten aus dem Schlitz 34 zu erleichtern, weitet sich der Schlitz 34 gegen die Austrittsmündung 35 des Garnführungskanales 30 entsprechend aus. Diese Ausweitung ist in Fig. 8 mit den Abrundungen 36 dargestellt.

Das Injektorteil 27 sowie der Garnführungskanal 30 sind je mit einem stationären Gehäuseteil 37 der Gesamtvorrichtung (nicht gezeigt) fest angeordnet. Der Rohrteil 28 ist andererseits fest mit dem Injektorteil 27 verbunden.

Die Garnführung während dem Anspinnprozess ist in Fig. 8 mit strichpunktierten Linien und mit N gekennzeichnet und wird im weiteren als Anspinn-Garnführung bezeichnet.

Ausserdem ist der Garnführungskanal 30 in Fig. 8 gemäss den Schnittlinien V (Fig. 8b) im Schnitt dargestellt.

Aus Fig. 8 ist ebenfalls ersichtlich, dass das Garn 5, welches sich entweder beim Anspinnen in der Garnlaufbahn N oder im Betrieb in der Garnlaufbahn M befindet, von der früher beschriebenen Saugvorrichtung 13 abgesaugt wird. Dabei ist es möglich, dass die Garngeschwindigkeit während des Anspinnens, d.h. während der Aufnahme durch die Saugvorrichtung 13, kleiner ist als die Fördergeschwindigkeit der Abzugswalzen. Dadurch kann beim Abgeben des Garnes 5 aus der Garnlaufbahn N in die Klemmlinie der Abzugswalzen, d.h. in die Garnlaufbahn M, eine ruckartige Beschleunigung für das Garn entstehen, welche ohne Zerreissen des Garnes erfolgen muss.

Das erfindungsgemässe Umgehen der Abzugswalze 6b hat nun den Vorteil, dass der relativ schwache Wickel 12 an der Abzugswalze 6b vorbeigeführt wird, um zu vermeiden, dass dieser Wickel durch die genannte Geschwindigkeitserhöhung zerrissen wird, was bei Verwendung von Anspinnvorrichtungen gemäss Fig. 4 zur Folge haben kann, dass der nachfolgende Teil des Wickels in axialer Richtung der Abzugswalzen an diesen vorbei abgelenkt und dadurch von diesen nicht erfasst wird.

Die Fig. 9 und 9a zeigen eine Variante der Vorrichtung von Fig. 8 und 8a. Dementsprechend sind alle gleichen Teile mit denselben Bezugszeichen versehen und funktionell ähnliche Teile mit einem ähnlichen Kennzeichen versehen. Die Variante besteht darin, dass beim Anspinnen der Wickel 12 und das darauf folgende Garn 5 nach dem Verlassen des Injektorteiles 27 in einem vom Injektorteil 27 erzeugten, freien Luftstrahl auf der Anspinn-Garnlaufbahn N in die Eintrittsöffnung 31.1 des das freie Ende 25 umgehenden Bogens 32.1 gefördert wird.

Dementsprechend ist die Eintrittsöffnung 31.1 in Richtung der Anspinngarnlaufbahn N geöffnet und das Injektorteil 27 der in dieser Variante mit 26.1 gekennzeichneten Garnförderdüse, wie in Fig. 9 gezeigt, derart ausgerichtet, dass der Luftstrahl die Eintrittsöffnung 31.1 trifft. Ausserdem weist das Injektorteil 27 vorteilhafterweise einen Einlaufbogen 38 auf, dessen Einlassmündung gegen die Garnbildungsstelle gerichtet ist.

Dabei sind das Injektorteil 27 und der vorgenannte Einlaufbogen 38 derart vorgesehen, dass sich das in der Betriebsgarnlaufbahn M befindliche Garn 5 ungehindert und frei durch die vorgenannten beiden Elemente bewegen kann, d.h. die Betriebsgarnlaufbahn M wie auch die Anspinngarnlaufbahn N sind durch den Einlaufbogen 38 und das Injektorteil 27 geführt.

Die Fig. 10 und 10a zeigen insofern eine Variante der Vorrichtung der Fig. 9 und 9a, indem zwischen dem Injektorteil 27 der in dieser Variante mit 26.2 gekennzeichneten Garnförderdüse und der Eintrittsöffnung 31.1 des Bogens 32.1 ein Rohrteil 39 vorgesehen ist, welcher fest mit dem Injektorteil 27 verbunden ist und mit seiner Austrittsmündung bündig gegen die Eintrittsöffnung 31.1 des Bogens 32.1 mündet.

Damit das während dem Anspinnvorgang in der Garnlaufbahn N vorhandene Garn, welches ebenfalls durch den Rohrteil 39 geführt ist, für den Betrieb in die Garnlaufbahn M gelangen kann, weist der Rohrteil 39 einen gegen die Abzugswalzen hin gerichteten Schlitz 40 auf, sodass das Garn durch diesen Schlitz aus der Garnlaufbahn N in die Garnlaufbahn M hinüber wechseln kann.

In Fig. 10 ist der Garnführungskanal 30.1 und der Rohrteil 39 gemäss den Schnittlinien V von Fig. 10b im Schnitt dargestellt. Die Fig. 10b zeigt einen Schnitt gemäss den Schnittlinien IV von Fig. 10.

Die Fig. 11 und 11a zeigen eine Variante der Vorrichtung der Fig. 10 und 10a, dementsprechend sind alle gleichen Teile mit denselben Bezugszeichen versehen, im weiteren zeigt die Fig. 11b einen Schnitt gemäss den Schnittlinien IV von Fig. 11.

Diese Variante weist eine mit 26.3 gekennzeichnete Garnförderdüse und einen mit 27.1 gekennzeichneten Injektorteil auf, welcher funktionell dem Injektorteil 27 der Fig. 8, 9 und 10 entspricht, jedoch um einen Schwenkbolzen 41 schwenkbar gelagert ist. Der Schwenkbolzen 41 ist seinerseits fest in einem Gehäuseteil (nicht gezeigt) stationär verankert.

Für den Schwenkvorgang ist das Injektorteil 27.1 schwenkbar mit einem Antriebselement 42 verbunden, in Fig. 11 als Druckzylinder dargestellt, welches selbst wieder mit einem festen Gehäuseteil 37 schwenkbar verbunden ist.

Die Garnförderdüse 26.3 weist ausserdem einen mit dem Injektorteil 27.1 fest verbundenen Rohrteil 43 auf, welcher sich vom Injektorteil 27.1 in Garnlaufrichtung weg erstreckt.

Auf der den Friktionsspinnwalzen 3 und 4 zugewandten Seite des Injektorteiles 27.1 weist dieses eine Eintrittsmündung 44 auf.

Die Schwenkbarkeit der Garnförderdüse 26.3 ist derart, dass diese aus einer in Fig. 11 gezeigten Anspinnposition, in welcher der Wickel 12 resp. das Garn 5 entlang der Anspinn-Garnlaufbahn N geführt wird, in Schwenkrichtung Q in eine Betriebsposition geschwenkt wird, in welcher das Garn 5 in der Betriebs-Garnlaufbahn M geführt wird. Das Schwenken des Injektorteiles 27.1 kann gleichzeitig mit dem früher erwähnten Unterbrechen der Förderluft im Blaskanal 8 und im Injektorteil 27.1 oder unmittelbar danach geschehen, so daß das Garn 5 aus der Anspinn-Garnlaufbahn N in die Betriebs-Garnlaufbahn M gelangen kann.

Die Schaltelemente für das Antriebselement 42 sind nicht weiter dargestellt und nicht Gegenstand dieser Erfindung. Ebenso sei erwähnt, dass anstelle des in Fig. 11 gezeigten Druckzylinders andere Antriebselemente für den Schwenkvorgang ebenfalls verwendet werden können.

Die Fig. 12 zeigt mit der Garnförderdüse 26.4 eine weitere Variante der Garnförderdüsen. Die übrigen Elemente entsprechen denjenigen der Fig. 11 bis 11b, weshalb für gleiche Elemente dieselben Bezugszeichen verwendet werden.

Die Garnförderdüse 26.4 umfasst ein gerades Rohr 45, welches an einem Schwenkbolzen 46 schwenkbar gelagert ist. Dabei ist dieser Schwenkbolzen 46 in einem festen Gehäuseteil (nicht gezeigt) starr angeordnet.

Das gerade Rohr 45 ist in Fig. 12 im Längsschnitt und in Anspinnposition gezeigt. In dieser Position führt die Anspinn-Garnlaufbahn N durch das gerade Rohr 45, ebenso liegt in dieser Anspinn-Position das gerade Rohr 45 an einem am festen Gehäuseteil 37 befestigten Anschlag 47 an.

Aus der vorgenannten Anspinn-Position ist das gerade Rohr in der Schwenkrichtung Q in die Betriebsposition schwenkbar, in welcher die Betriebs-Garnlaufbahn M durch dieses gerade Rohr 45 führt.

Diese Schwenkbewegung geschieht mittels einer Druckfeder 48, welche zwischen dem geraden Rohr 45 und dem festen Gehäuseteil 37 eingespannt ist.

In der Betriebsposition liegt das gerade Rohr 45 an einem Anschlag 49 an, welcher ebenfalls auf dem Gehäuseteil 37 fest angeordnet ist.

Um das gerade Rohr 45 gegen den Druck der Feder 48 aus der Betriebsposition in die Anspinnposition zu bewegen, wird aus einer Blasdüse 50 ein Luftstrahl 51 erzeugt, welcher in eine im geraden Rohr 45 vorgesehene Lufteinlass-Bohrung 52 einströmt und dadurch das gerade Rohr 45 in die Anspinn-Position auslenkt. Dieser Luftstrahl 51 wird im geraden Rohr 45 gleichzeitig als Förderluftstrom für den Wickel 12 resp. das nachfolgende Garn 5 verwendet.

Das Unterbrechen des Luftstrahles 51 geschieht gleichzeitig mit dem Unterbrechen der Förderluft aus dem Blaskanal 8, sodass mit dem Schwenken in Richtung Q das Garn 5 in die Betriebs-Garnlaufbahn M gebracht wird.

Die Blasdüse 50 kann dabei entweder stationär oder bewegbar angeordnet sein.

Die Fig. 13 bis 13b zeigen eine Variante gegenüber den mit den Fig. 8 bis 12b gezeigten Garnführungselementen, wobei unter einem Garnführungselement grundsätzlich die Kombination einer Garnförderdüse mit dem entsprechenden Garnführungskanal gemeint ist. In diesem Beispiel bildet die Garnförderdüse 26.5 und der Garnführungskanal 30.2 fest zusammengefügt ein Garnführungselement. Dementsprechend sind die Garnförderdüse 26.5 und der Garnführungskanal 30.2 an der mit dem Pfeil T gekennzeichneten Stelle lediglich in Anbetracht der unterschiedlichen Funktion getrennt.

Dabei zeigt die Fig. 13 eine Draufsicht in Richtung II (Fig. 13a) und Fig. 13a eine Ansicht in Richtung III (Fig. 13), sowie Fig. 13b einen Schnitt gemäss den Linien IV (Fig. 3), während in Fig. 13 das Garnführungselement gemäss den Schnittlinien V (Fig. 13b) geschnitten dargestellt ist.

Im weiteren sind die aus den bisherigen Varianten bekannten Elemente mit denselben Kennzeichen versehen.

Die Garnförderdüse 26.5 weist eine zur Garnführungsrichtung M parallele erste Wand 53 auf, in welcher in einem vorgegebenen Abstand B zur nicht-durchgehenden Abzugswalze 6b eine Einblasöffnung 54 für einen Förderluftstrahl 55 vorgesehen ist.

Im weiteren ist eine der vorgenannten ersten Wand gegenüberliegende zweite Wand 56 vorgesehen, welche im wesentlichen bis zu der Stelle, welche der Einblasöffnung 54 gegenüberliegt, parallel zur ersten Wand verläuft und anschliessend derart wegweisend abgeknickt ist, dass diese zweite Wand an der funktionellen Trennstelle T in den Garnführungskanal 30.2 übergeht, wodurch die Umgehung des freien Endes 25 der nicht-durchgehenden Abzugswalze 6b gebildet wird.

Die Garnförderdüse 26.5 nimmt somit die Betriebs-Garnlaufbahn M sowie die Anspinn-Garnlaufbahn N auf.

Im weiteren weist der Garnführungskanal 30.2 in derselben Funktion wie der früher beschriebene Schlitz 34 einen Schlitz 57 auf, sodass das von den Abzugswalzen 6a und 6b erfasste Garn durch den Schlitz 57 in die Betriebs-Garnlaufbahn M gelangen kann.

Der Luftstrahl 55 wird durch eine Blasdüse 58 erzeugt. Diese Blasdüse 58 kann entweder stationär oder frei bewegbar angeordnet sein. Falls sie frei bewegbar angeordnet ist, wird vorteilhafterweise ein Anschlag (nicht gezeigt) vorgesehen, sodass der Luftstrahl 55 im vorgegebenen, z.B. in Fig. 13 gezeigten Winkel in die Einblasöffnung 54 eingeblasen werden kann.

Im weiteren ist mit der Befestigung des Garnführungskanales 30.2 am Rahmenteil 37 auch die Garnförderdüse 26.5 fest angeordnet.

Letztlich sei erwähnt, dass nebst dem Luftstrahl 55 zusätzlich, wie mit strichpunktierten Linien angedeutet, noch ein Injektorteil 27 vorgesehen werden kann, um die Förderung des Wickels 12 resp. des Garnes 5 bis zur Umlenkstelle, welche durch die abgeschrägte Wand 56 und durch den Förderluftstrahl 55 gegeben ist, zu unterstützen.

Das Einziehen des Garnes 5 zwischen die Abzugswalzen 6a und 6b geschieht durch Unterbrechen des Luftstromes aus dem Blaskanal 8 und der Blasdüse 58, evt. des Injektors 27, bei weiterem Absaugen des Garnes 5 durch die Saugvorrichtung 13.

Die Fig. 14 und 14a zeigen eine weitere Variante eines Garnführungselementes, bestehend aus dem Injektorteil 27 mit einer Eintrittsmündung 59 und einer Austrittsmündung 60 und einem Garnführungskanal 30.3, welcher im Gegensatz zu den bisherigen in dieser Anmeldung beschriebenen Garnführungskanälen die nicht-durchgehende Abzugswalze 6b nicht nur am freien Ende 25, sondern auch an dem diesem gegenüberliegenden Ende umgibt. Dadurch muss der vom Injektorteil 27 abgegebene Wickel 12 resp. das Garn 5 nicht durch besondere Massnahmen in eine Richtung abgedrängt werden, sondern der Wickel 12 und im Anschluss daran das Garn 5 kann je nach sich ergebender Strömung in der einen oder anderen Richtung die Abzugswalze 6b umgehen.

Dabei muss die eingeblasene, wie auch die von der Saugvorrichtung erzeugte Strömung genügend Energie aufweisen, um den Wickel 12 eindeutig um die Abzugswalze 6b gegen die Absaugvorrichtung 13 zu leiten, was durch Versuche festzustellen ist.

Wie in den bisherigen Varianten, haben die bekannten Teile die gleichen Bezugszeichen, ebenso zeigt Fig. 14 eine Draufsicht in Richtung II (Fig. 14a) und Fig. 14a eine Seitenansicht in Richtung III (Fig. 14).

Der Garnführungskanal 30.3 umfasst ein Gehäuse 61 mit einer Gehäuse-Austrittsmündung 62 und einem Einmündungstrichter 63.

Der Einmündungstrichter 63 dient der Aufnahme des vom Injektorteil 27 beim Anspinnen in einem freien Luftstrahl geförderten Wickels 12 samt dem nachfolgenden Garn 5, während die Gehäuse-Austrittsmündung 62 diesen Wickel an die Saugvorrichtung 13 abgibt.

Wie aus Fig. 14 ersichtlich, kann die Anspinn-Garnlaufbahn N links und rechts, mit Blick auf Fig. 14 gesehen, von der Abzugswalze 6b geführt sein.

Letzlich ist das Injektorteil 27 und der Garnführungskanal 30.3 fest angeordnet (nicht gezeigt).

Die Fig. 15 und 15a zeigen eine Variante der Vorrichtung von Fig. 14 und 14a, in welchen alle gleichen Teile dieselben Bezugszeichen aufweisen.

Dabei ist die Fig. 15 eine Draufsicht in Richtung II (Fig. 15a) und die Fig. 15a eine Seitenansicht gemäss III (Fig. 15).

Die Variante besteht darin, dass anstelle des Trichters 63 des Garnführungskanales 30.3 ein Garnführungskanal 30.4 ein Verbindungsrohr 64 aufweist, welches den Injektorteil 27 mit dem Gehäuse 61 verbindet. Der Garnführungskanal 30.4 und damit das Injektorteil 27 ist fest angeordnet (nicht gezeigt).

## Patentansprüche

1. Verfahren zum Anspinnen eines Garnes (5) an einer Friktionsspinnvorrichtung, in welcher freiliegende Fasern (11) in einem Faserförderkanal (2) auf eine Friktionsspinnfläche zu einer Garnbildungsstelle (7) gefördert und zu einem Wickel (12) von im wesentlichen vorgegebener Größe gedreht werden, wobei der Wickel (12) durch einen ersten Luftstrom gegen Garnabzugsmittel (6) gefördert und das gebildete Garn (5) von der Garnbildungsstelle (7) durch die Garnabzugsmittel (6) abgezogen und durch ein darauf folgendes Garnaufnahmemittel (13) erfaßt wird, dadurch **gekennzeichnet,** daß
- der erste Luftstrom während des Anspinnens um das Garnabzugsmittel (6) umgelenkt wird, so daß der Wickel (12) und das nachfolgend gebildete Garn (5) am Garnabzugsmittel (6) vorbei gefördert wird,
- der Luftstrom unterbrochen wird, nachdem der Wickel (12) und das nachfolgend gebildete Garn (5) vom Garnaufnahmemittel (13) erfaßt wurde, und
- das gebildete Garn (5) seitlich in das Garnabzugsmittel (6) eingeführt wird.

2. Verfahren nach Anspruch 1,
dadurch **gekennzeichnet,**
daß der erste Luftstrom erst nach einer vorgegebenen Zeit, nachdem die Förderung der Fasern (11) an die Garnbildungsstelle (7) eingeleitet wurde, erzeugt wird.

3. Verfahren nach Anspruch 2,
dadurch **gekennzeichnet,**
daß der erste Luftstrom vor dem Fördern der Fasern (11) für das Reinigen der Friktionsspinntrommeln (3, 4) verwendet und anschließend wieder ausgeschaltet wird.

4. Verfahren nach einem der vorhergehenden Ansprüche,
dadurch **gekennzeichnet,**
daß zusätzlich zu dem ersten Luftstrom zur Förderung des Wickels (12) aus der Garnbildungsstelle (7) ein zweiter Luftstrom den Wickel (12) zwischen der Garnbildungsstelle (7) und dem Garnzabzugsmittel (6) fördert bzw. umlenkt um ihm am Garnabzugsmittel vorbei zu fördern.

5. Verfahren nach Anspruch 4,
dadurch **gekennzeichnet,**
daß die Intensität der beiden Luftströme einstellbar ist.

6. Verfahren nach Anspruch 4,
dadurch **gekennzeichnet,**
daß der erste Luftstrom vor dem zweiten Luftstrom unterbrochen wird.

7. Verfahren nach Anspruch 4,
dadurch **gekennzeichnet,**
daß der zweite Luftstrom, nachdem der Wickel vom Garnaufnahmemittel (13) aufgenommen wurde, unterbrochen wird.

8. Verfahren nach einem der vorhergehenden Ansprüche,
dadurch **gekennzeichnet,**
daß das Anspinnen bei Produktionsgeschwindigkeit der Friktionsspinnvorrichtung geschieht.

9. Verfahren nach einem der vorhergehenden Ansprüche,
dadurch **gekennzeichnet,**
daß eine mittlere Strömungslinie (S) des ersten Luftstromes mit einem Winkel (α) kleiner als 45 Grad zu einem Garnende (5.1) ausgerichtet wird, so daß dieser Luftstrom eine Kraftkomponente (R) erzeugt, welche den Wickel (12) gegen das Garnabzugsmittel (6) fördert.

10. Vorrichtung zum Anspinnen eines Garnes an einer Friktions-Spinnvorrichtung nach dem Verfahren des Anspruchs 1,
- mit einer ersten Friktions-Spinnmittel (3), auf dem eine Friktions-Spinnfläche mit einer Garnbildungsstelle vorgesehen ist, die beim Anspinnen Fasern zu einem Wickel (12) bildet,
- mit einem Wickel (12) abziehenden Garnzabzugswalzenpaar (6), das mindestens eine nicht durchgehende Walze (6b) aufweist,
- mit einem zweiten Friktions-Spinnmittel (4), welches berührungsfrei, jedoch sehr nahe am ersten Friktionsspinnmittel (3) angeordnet ist, so daß ein Spalt von im wesentlichen gleichbleibender, jedoch vorgegebener Breite zwischen den beiden Friktionsspinnmitteln vorhanden ist,
- mit einem Blaskanal (8), dessen Austrittsmündung derart gegen die Garnbildungsstelle gerichtet ist, daß einem ersten Luftstrom in Abzugsrichtung (Z) des gebildeten Garnes (5) gerichtet ist, und
- mit einem auf dem Abzugswalzenpaar (6) folgenden Garnaufnahmemittel (13),
dadurch **gekennzeichnet,**
daß ein Garnführungselement zwischen den Friktionsspinnmitteln (3, 4) und dem Garnaufnahmemittel (13) vorgesehen ist, das seitlich um der nicht-durchgehenden Abzugswalze (6b) umgelenkt ist, um den Wickel (12) und das nachfolgend gebildete Garn (5) beim Anspinnen seitlich an der nicht-durchgehenden Abzugswalze (6b) vorbeizuführen, wobei das Garnführungselement das seitliche Einführen des Garnes (5) in das Abzugswalzenpaar (6) ermöglicht.

11. Vorrichtung nach Anspruch 10,
dadurch **gekennzeichnet,**
daß das Garnführungselement eine pneumatische Garnförderdüse (26; 26.1 bis 26.5) und einen Garnführungskanal (30; 30.1 bis 30.4) umfaßt, der das Garn (5) und im wesentlichen auch die Förderluft von der Garnförderdüse übernimmt und an der nicht-durchgehenden Abzugswalze (6b) vorbeiführt, wobei der Garnführungskanal vorzugsweise einen Längsschlitz (34) aufweist, der den Zwickelspalt zwischen den Abzugswalzen (6, 6b) des Abzugwalzenpaares seitlich zugewandt ist.

12. Vorrichtung nach Anspruch 11,
dadurch **gekennzeichnet,**
daß die Garnförderdüse (26; 26.1 bis 26.5) mit einem Injektionsteil (27; 27.1; 50; 58) versehen ist, welches einen Luftstrahl von vorgegebener Richtung erzeugt.

13. Vorrichtung nach Anspruch 11,
dadurch **gekennzeichnet,**
daß die nicht-durchgehende Abzugswalze (6b) ein freies Ende (25) aufweist und der Garnführungskanal (30; 30.1 bis 30.4) um dieses freie Ende herum geführt ist.

14. Vorrichtung nach den Ansprüchen 12 und 13,
dadurch **gekennzeichnet,**
daß der mit der Garnförderdüse (26; 26.1 bis 26.5) zusammenwirkende Garnführungskanal (30; 30.1 bis 30.4) zumindest teilweise um das freie Ende (25) der genannten Abzugswalze herum geführt ist, wobei das Garn bei Unterbrechung des Luftstrahles für das Einführen zwischen die Abzugswalzen (6a, 6b) freigegeben wird.

15. Vorrichtung nach Anspruch 14,
dadurch **gekennzeichnet,**
daß die Garnförderdüse (26; 26.1 bis 26.4) und der Garnführungskanal (30; 30.1) voneinander getrennt sind und der Garnführungskanal (30; 30.1) auf seiner ganzen Länge einen bzw. den gegen die nichtdurchgehende Abzugswalze gerichteten Schlitz (34) aufweist.

16. Vorrichtung nach Anspruch 15,
dadurch **gekennzeichnet,**
daß sich die Garnförderdüse (26) im wesentlichen in Garnförderrichtung erstreckt, daß an dieser jedoch in der Austrittsmündung eine Luftstrahl-Umlenkkrümmung (29) vorgesehen ist, welche einerseits eine genügende Krümmung aufweist, um den Wickel (12) bzw. das Garn (5) in einer zur axialen Richtung der Abzugswalzen (6a, 6b) parallelen Richtung zur Eintrittsöffnung (31) des Garnführungskanales (30) hin umzulenken, andererseits jedoch nicht in eine Betriebs-Garnlaufbahn (M) hineinreicht, welche gegeben ist, wenn das Garn (5) im Betrieb von den beiden Abzugswalzen (6a, 6b) erfaßt ist.

17. Vorrichtung nach Anspruch 15,
dadurch **gekennzeichnet,**
daß die Garnförderdüse (26.1) vor dem in einem bestimmten Winkel zu einer Betriebs-Garnlaufbahn (M) angeordneten Injektorteil (27) einen den vom Injektorteil (27) erzeugten Förderluftstrahl direkt gegen die Eintrittsöffnung (31.1) des Garnführungskanales (30.1) lenkenden Einlaufbogen (38) aufweist, der eine Freiführung des Garns (5) in der Betriebs-Garnlaufbahn (M) durch die Garnförderdüse (26.1) ermöglicht.

18. Vorrichtung nach Anspruch 17,
dadurch **gekennzeichnet,**
daß der Förderluftstrahl in einem vom Injektorteil (27) ausgehenden, länglichen Rohrteil (39) geführt ist, daß die Austrittsmündung dieses Rohrteiles (39) gegen die Eintrittsöffnung (31.1) des Garnführungskanales (30.1) gerichtet ist, und daß das Rohrteil (39) einen gegen die Abzugswalzen hin gerichteten, das Garn (5) in der Betriebs-Garnlaufbahn (M) frei durch die Garnförderdüse (26.1) führenden Schlitz (40) aufweist.

19. Vorrichtung nach Anspruch 15,
dadurch **gekennzeichnet,**
daß sich die Garnförderdüse (26.3) über ihre ganze Länge gerade erstreckt und durch Antriebsmittel (42) aus einer Anspinnposition der Düse, in welcher die Austrittsmündung gegen die Eintrittsöffnung (31.1) des Garnführungskanales (30.1) gerichtet ist, in eine Betriebsposition, in welcher die Austrittsmündung gegen das Abzugswalzenpaar (6a, 6b) gerichtet ist, schwenkbar ist, so daß das Garn in der Betriebs-Garnlaufbahn (M) frei durch die Garnförderdüse (26.2) geführt werden kann.

20. Vorrichtung nach Anspruch 19,
dadurch **gekennzeichnet,**
daß die Garnförderdüse (26.4) ein im wesentlichen gerades und schwenkbares Rohr (45) umfaßt, daß die Antriebsmittel ein Luftstrahl (51) und eine Druckfeder (48) sind, wobei der Luftstrahl das gerade Rohr (45) in die Anspinnposition und die Druckfeder (48) in die Betriebsposition schwenkt, und daß der Luftstrahl gleichzeitig Förderluftstrahl ist.

21. Vorrichtung nach Anspruch 14,
dadurch **gekennzeichnet,**
daß die Garnförderdüse (26.5) und der Garnführungskanal (30.2) zusammen ein einziges Teil bilden und der Garnführungskanal (30.2) auf seiner ganzen Länge einen gegen die Abzugswalze gerichteten Schlitz (57) aufweist, daß die Garnförderdüse (26.5) eine zur Garnführungsrichtung parallele erste Wand (53) aufweist, in welcher in einem vorgegebenen Abstand (B) zur nicht-durchgehenden Abzugswalze (6b) eine Einblasöffnung (54) für die Förderluft vorgesehen ist, daß eine der vorgenannten ersten Wand (53) gegenüberliegende zweite Wand (56) im wesentlichen an der Stelle, welche der Einblasöffnung (54) gegenüberliegt, von der ersten Wand (53) derart wegweisend abgeknickt ist, daß diese zweite Wand (56) als integraler Bestandteil des Garnführungskanals (30.2) die Umgehung des freien Endes (25) der nicht-durchgehenden Abzugswalze (6b) bildet.

22. Vorrichtung nach Anspruch 14,
dadurch **gekennzeichnet,**
daß der Garnführungskanal (30.3) die nicht-durchgehende Abzugswalze (6b) sowohl am freien (25) als auch am angetriebenen Ende umgibt.

23. Vorrichtung nach Anspruch 22,
dadurch **gekennzeichnet,**
daß die Garnförderdüse im wesentlichen aus dem Injektorteil (27) besteht, welches mittels eines freien Förderluftstrahls den Wickel (12) und anschließend das Garn (5) in eine Eintrittsöffnung (63) des Garnführungskanales (30.3) fördert, und daß der freie Förderluftstrahl und das sich in der Betriebs-Garnlaufbahn (M) befindliche Garn koaxial vorgesehen sind.

24. Vorrichtung nach Anspruch 22,
dadurch **gekennzeichnet,**
daß die Garnförderdüse im wesentlichen aus dem Injektorteil (27) und einem daran angeschlossenen, in Garnförderrichtung sich erstreckenden Rohr (64) besteht, welches mit der Eintrittsöffnung des Garnführungskanales (30.4) fest verbunden ist.

25. Vorrichtung nach einem der Ansprüche 11 bis 24,
dadurch **gekennzeichnet,**
daß der Garnführungsteil (30; 30.1 bis 30.4) eine im Querschnitt im wesentlichen rechteckige oder quadratische Form aufweist.

## Claims

1. A method for piecing a yarn (5) in a friction spinning installation in which free fibers (11) are conveyed on a friction spinning surface to a yarn formation station (7) and twisted to a lap (12) of an essentially predetermined size, the lap (12) being conveyed by a first airstream towards a yarn draw-off means (6) and the formed yarn (5) being drawn off from the yarn formation station (7) by a yarn draw-off means (6) and taken up by a subsequent yarn reception means (13), **characterized** in that
- the first airstream is deflected around the yarn draw-off means (6) during piecing so that the lap (12) and the subsequently formed yarn (5) are transported past the yarn draw-off means (6),
- the airstream is interrupted after the lap (12) and the subsequently formed yarn (5) are taken up by the yarn reception means (13), and
- the formed yarn (5) is laterally introduced into the yarn draw-off means.

2. A method as claimed in claim 1,
**characterized** in that
the first airstream is generated only after a preset period after the conveyance of the fibers (11) to the yarn formation station has begun.

3. A method as claimed in claim 2,
**characterized** in that
the first airstream is used for the cleaning of the friction spinning drums (3, 4) before the conveyance of fibers (11) and is subsequently turned off again.

4. A method as claimed in one of the previous claims,
**characterized** in that
additionally to the first airstream for the conveyance of the lap (12) from the yarn formation station (7) a second airstream conveys the lap (12) between the yarn formation station (7) and the yarn draw-off means (7) or deflects it in order to convey it past the yarn drawing-off means.

5. A method as claimed in claim 4,
**characterized** in that
the intensity of the two airstreams is adjustable.

6. A method as claimed in claim 4,
**characterized** in that
the first airstream is interrupted before the second airstream.

7. A method as claimed in claim 4,
**characterized** in that
the second airstream is interrupted after the lap has been taken up by the yarn reception means (13).

8. A method as claimed in one of the previous claims,
**characterized** in that
piecing takes place at production speed of the friction spinning installation.

9. A method as claimed in one of the previous claims,
**characterized** in that
the center stream line (S) of the first airstream is arranged to a yarn end (5.1) at an angle (α) smaller than 45° so that this airstream creates a dynamic component (R) which conveys the lap (12) towards the yarn draw-off means (6).

10. A device for piecing a yarn at a friction spinning installation according to the method of claim 1,
- with a first friction spinning means (3) on which a friction spinning surface with a yarn formation station is provided which forms fibers to a lap (12) during piecing,
- with a yarn draw-off roller pair (6) drawing off a lap (12) comprising at least one non-continuous roller (6b),
- with a second friction spinning means (4) which is arranged contact-free but very close to the first friction spinning installation (3) so that a slot is present of essentially stationary but preset width between the two friction spinning means,
- with a blowing duct (8), its output opening being directed towards the yarn formation station in such a manner that a first airstream is directed in the drawing-off direction (Z) of the formed yarn (5), and
- with a yarn reception means (13) following the draw-off roller pair (6),
**characterized** in that
a yarn guide element is provided between the friction spinning means (3,4) and the yarn reception means (13) which is laterally deflected around the non-continuous draw-off roller (6b) in order to guide the lap (12) and the subsequent yarn (5) laterally past the non-continuous draw-off roller (6b) during piecing, the yarn guide element enabling the lateral introduction of the yarn (5) into the draw-off roller pair (6).

11. A device as claimed in claim 10,
**characterized** in that
the yarn guide element comprises a pneumatic yarn transport nozzle (26; 26.1 to 26.5) and a yarn guide duct (30; 30.1 to 30.4) which accepts the yarn (5) and essentially also the transporting air from the yarn transport nozzle and guides it past the non-continuous draw-off roller (6b), the yarn guide duct having advantageously a longitudinal slot which faces the nip line between the draw-off rollers (6, 6b) laterally.

12. A device as claimed in claim 11,
**characterized** in that
the yarn transport nozzle (26; 26.1 to 26.5) has an injection part (27; 27.1; 50, 58) which generates an airstream of a preset direction.

13. A device as claimed in claim 11,
**characterized** in that
the non-continuous draw-off roller (6b) has a free end (25) and the yarn guide duct (30; 30.1 to 30.4) is guided around it.

14. A device as claimed in claims 12 and 13,
**characterized** in that
the yarn guide duct (30, 30.1 to 30.4) cooperating with the yarn transport nozzle (26; 26.1 to 26.5) is guided at least partially around the free end (25) of said draw-off roller, the yarn being given off for the introduction into the draw-off rollers (6a, 6b) when interrupting the airstream.

15. A device as claimed in claim 14,
**characterized** in that
the yarn transport nozzle (26; 26.1 to 26.4) and the yarn guide duct (30; 30.1) are separated from each other and the yarn guide duct (30; 30.1) has a or the slot (34) along its entire length facing the non-continuous draw-off roller.

16. A device as claimed in claim 15,
**characterized** in that
the yarn transport nozzle (26) extends essentially in yarn transport direction, however that its output opening is provided with an airstream deflection bend (29) which on the one hand is sufficiently bent in order to deflect the lap (12) or the yarn (5) in a direction parallel to the axial direction of the draw-off rollers (6a, 6b) to the input opening (31) of the yarn guide duct (30), and on the other does not reach into an operational yarn course (M) which is given when the yarn (5) is taken up by the two draw-off rollers (6a, 6b) during operation.

17. A device as claimed in claim 15,
**characterized** in that
the yarn transport nozzle (26.1) before the injection part (27) which is arranged at a certain angle to the operational yarn course (M) has an input bend (38) which directs a transporting airstream generated by the injection part (27) directly towards the input opening (31.1) of the yarn lead duct (30.1) which enables a free guidance of the yarn (5) in the operational yarn course (M) by the yarn transport nozzle (26.1).

18. A device as claimed in claim 17,
**characterized** in that
the transporting airstream is guided in an oblong pipe piece (39) departing from the injection part (27), the output opening of this pipe piece (39) is directed towards the input opening (31.1) of the yarn guide duct (30.1) and the pipe piece (39) has a slot (40) directed towards the draw-off rollers guiding the yarn freely in the operational yarn course (M) by the yarn transport nozzle (26.1).

19. A device as claimed in claim 15,
**characterized** in that
the yarn transport nozzle (26.3) stretches straight along its entire length and is slewable by a driving means (42) from a piecing position of the nozzle, in which the output opening is directed towards the input opening (31.1) of the yarn transport duct (30.1), to an operational position, in which the output opening is directed towards the draw-off roller pair (6a, 6b), so that the yarn can be guided freely in the operational yarn course (M) by the yarn transport nozzle (26.2).

20. A device as claimed in claim 19,
**characterized** in that
the yarn transport nozzle (26.4) comprises an essentially straight and slewable pipe (45), the drive means is an airstream (51) and a pressure spring (48), the airstream slewing the straight pipe (45) into piecing position and the pressure spring (48) into operational position, and the airstream being simultaneously the transporting airstream.

21. A device as claimed in claim 14,
**characterized** in that
the yarn transport nozzle (26.5) and the yarn guide duct (30.2) form together one single part, and the yarn guide duct (30.2) has along its entire length a slot (57) facing the draw-off roller, the yarn transport nozzle (26.5) has a first wall (53) parallel to the yarn guide installation in which at a preset distance (B) to the non-continuous draw-off roller (6b) an injection opening (54) for the transporting air is provided, a second wall (56) opposite to the mentioned first wall (53) is provided which is bent away from the first wall (53) essentially at the place which is opposite to the injection opening (54) so that the second wall (56) forms the deflection of the free end (25) of the non-continuous draw-off roller (6b) as an integral component of the yarn guide duct (30.2).

22. A device as claimed in claim 14,
**characterized** in that
the yarn guide duct (30.3) encircles the non-continuous draw-off roller (6b) at the free end (25) as well as at the driving end.

23. A device as claimed in claim 22,
**characterized** in that
the yarn transport nozzle consists essentially of an injection part (27) which conveys the lap (12) and the subsequent yarn (5) by means of a free transporting airstream into an input opening (63) of the yarn guide duct (30.3) and the free transporting airstream and the yarn located in the operational yarn course (M) are provided co-axially.

24. A device as claimed in claim 22,
**characterized** in that
the yarn transport nozzle consists essentially of the injection part (27) and a pipe (64) connected to it and extending in the yarn transporting direction and which is firmly connected to the input opening of the yarn guide duct (30.4).

25. A device as claimed in claims 11 to 24,
**characterized** in that
the yarn guiding part (30; 30.1 to 30.4) has an essentially rectangular or square form in sectional view.

## Revendications

1. Procédé pour rattacher un fil (5) dans un dispositif de filage par friction, dans lequel des fibres (11) disposées librement sont transportées dans un canal de transport de fibres (2) sur une surface de filage par friction vers un lieu de formation de fil (7), et sont tordues en un rouleau (12) possédant une grandeur essentiellement prédéterminée, et où le rouleau (12) est transporté par un premier courant d'air vers un moyen d'extraction de fil (6), et le fil formé (5) est extrait du lieu de formation de fil (7) par le moyen d'extraction de fil (6) et est ensuite saisi par un moyen de réception de fil (13) lui faisant suite,
caractérisé par le fait que
- pendant la rattache, le premier courant d'air est dévié autour du moyen d'extraction de fil (6) de manière à ce que le rouleau (12) et le fil ensuite formé (5) soit transporté en passant devant le moyen d'extraction de fil (6),
- le courant d'air est interrompu après que le rouleau (12) et le fil ensuite formé (5) a été saisi par le moyen de réception de fil (13), et
- le fil formé (5) est introduit latéralement dans le moyen d'extraction de fil (6).

2. Procédé selon revendication 1,
caractérisé par le fait que le premier courant d'air n'est produit qu'après un temps prédéterminé, après que le transport des fibres (11) vers le lieu de formation de fil (7) a été déclenché.

3. Procédé selon revendication 2,
caractérisé par le fait que, avant le transport des fibres (11), le premier courant d'air est utilisé pour le nettoyage des tambours de filage par friction (3, 4) et qu'ensuite il est à nouveau arrêté.

4. Procédé selon l'une des revendications précédentes,
caractérisé par le fait que, en plus du premier courant d'air servant à transporter le rouleau (12) en dehors du lieu de formation de fil (7), un deuxième courant d'air transporte le rouleau (12) entre le lieu de formation de fil (7) et le moyen d'extraction de fil (6), respectivement le dévie afin de le transporter en passant devant le moyen d'extraction de fil.

5. Procédé selon revendication 4,
caractérisé par le fait que l'intensité des deux courants d'air est réglable.

6. Procédé selon revendication 4,
caractérisé par le fait que le premier courant d'air est interrompu avant le deuxième courant d'air.

7. Procédé selon revendication 4,
caractérisé par le fait que le deuxième courant d'air est interrompu, après que le rouleau a été réceptionné par le moyen de réception de fil (13).

8. Procédé selon l'une des revendications précédentes,
caractérisé par le fait que la rattache se fait avec la vitesse de production du dispositif de filage par friction.

9. Procédé selon l'une des revendications précédentes,
caractérisé par le fait qu'une ligne médiane d'écoulement (S) du premier courant d'air est orientée à une extrémité de fil (5.1) avec un angle (α) plus petit que 45°, de sorte que ce courant d'air produise une composante de force (R) qui transporte le rouleau (12) vers le moyen d'extraction de fil (6).

10. Dispositif pour rattacher un fil dans un dispositif de filage par friction seion le procédé' de la revendication 1,
- avec un premier moyen de filage par friction (3) sur lequel est prévue une surface de filage par friction avec un lieu de formation de fil qui, lors de la rattache, forme un rouleau (12) avec les fibres.
- avec une paire de rouleaux d'extraction (6) tirant le rouleau (12), possédant au moins un rouleau (6b) non continu,
- avec un deuxième moyen de filage par friction (4) qui est disposé très près du premier moyen de filage par friction (3), cependant sans contact avec lui, de manière à ce qu'il se forme une fente d'une largeur essentiellement constante, cependant prédéterminée entre les deux moyens de filage par friction,
- avec un canal de soufflage (8) dont l'embouchure de sortie est dirigée vers le lieu de formation de fil de telle sorte qu'un premier courant d'air soit dirigé dans le sens d'extraction (Z) du fil formé (5), et
- avec un moyen de réception de fil (13) faisant suite à la paire de rouleaux d'extraction (6),
caractérisé par le fait qu'un élément de guidage de fil est prévu entre les moyens de filage par friction (3, 4) et le moyen de réception de fil (13), qui est dévié latéralement autour du rouleau d'extraction (6b) non continu, afin de guider le rouleau (12) et le fil formé (5) lui faisant suite latéralement devant le rouleau d'extraction (6b) non continu, lors de la rattache, et où l'élément de guidage de fil permet l'introduction latérale du fil (5) dans la paire de rouleaux d'extraction (6).

11. Dispositif selon revendication 10,
caractérisé par le fait que l'élément de guidage de fil comprend une buse de transport de fil (26; 26.1 à 26.5) et un canal de guidage de fil (30; 30.1 à 30.4) qui reprend le fil (5) et essentiellement aussi l'air de transport venant de la buse de transport de fil et qui passe devant le rouleau d'extraction (6b) non continu, et où le canal de guidage de fil possède de préférence une fente longitudinale (34) qui est dirigée latéralement face à l'espace en coin situé entre les rouleaux d'extraction (6a, 6b) de la paire de rouleaux d'extraction.

12. Dispositif selon revendication 11,
caractérisé par le fait que la buse de transport de fil (26; 26.1 à 26.5) est pourvue d'une partie d'injection (27; 27.1; 50; 58) qui produit un jet d'air dans une direction prédéterminée.

13. Dispositif selon revendication 11,
caractérisé par le fait que le rouleau d'extraction (6b) non continu possède une extrémité libre (25) et le canal de guidage de fil (30; 30.1 à 30.4) est guidé autour de cette extrémité libre.

14. Dispositif selon revendication 12 et 13,
caractérisé par le fait que le canal de guidage de fil (30; 30.1 à 30.4) agissant conjointement avec la buse de transport de fil (26; 26.1 à 26.5) est guidé au moins partiellement autour de l'extrémité libre (25) dudit rouleau d'extraction, et où le fil est libéré lors de l'interruption du jet d'air pour l'introduction entre les rouleaux d'extraction (6a, 6b).

15. Dispositif selon revendication 14,
caractérisé par le fait que la buse de transport de fil (26; 26.1 à 26.4) et le canal de guidage de fil (30; 30.1) sont séparés l'un de l'autre, et le canal de guidage de fil (30; 30.1) possède, sur toute sa longueur, une fente (34) respectivement la fente dirigée contre le rouleau d'extraction non continu.

16. Dispositif selon revendication 15,
caractérisé par le fait que la buse de transport de fil (26) s'étend essentiellement dans le sens de transport du fil, que, cependant, dans son ouverture de sortie, une courbure de déviation de jet d'air (29) est prévue qui, d'une part, possède une courbure suffisante pour dévier le rouleau (12) respectivement le fil (5) dans une direction parallèle au sens axial des rouleaux d'extraction (6a, 6b) vers l'ouverture d'entrée (31) du canal de guidage de fil (30), et, d'autre part, n'arrive pas dans un chemin opérationnel de fil (M) qui est donné lorsque le fil (5) est pris par les deux rouleaux d'extraction (6a, 6b) pendant la marche.

17. Dispositif selon revendication 15,
caractérisé par le fait que la buse de transport de fil (26.1), avant la partie d'injection (27) qui est disposée avec un certain angle par rapport au chemin opérationnel de fil (M), possède un arc d'entrée (38) qui dirige le jet d'air de transport produit par la partie d'injection (27) directement contre l'ouverture d'entrée (31.1) du canal de guidage de fil (30.1), arc qui permet un guidage libre du fil (5) dans le chemin opérationnel de fil (M) par la buse de transport de fil (26.1).

18. Dispositif selon revendication 17,
caractérisé par le fait que le jet d'air de transport est guidé dans une pièce de tuyau oblongue (39) venant de la partie d'injection (27), que l'ouverture de sortie de cette pièce de tuyau (39) est dirigée vers l'ouverture d'entrée (31.1) du canal de guidage de fil (30.1), et que la pièce de tuyau (39) possède une fente (40) dirigée vers les rouleaux d'extraction guidant le fil (5) librement dans le chemin opérationnel de fil (M), par la buse de transport de fil (26.1).

19. Dispositif selon revendication 15,
caractérisé par le fait que la buse de transport de fil (26.3) s'étend en ligne droite sur toute sa longueur, et est basculable, par des moyens de commande (42), depuis une position de rattache de la buse dans laquelle l'embouchure de sortie est dirigée vers l'ouverture d'entrée (31.1) du canal de guidage de fil (30.1), dans une position de marche dans laquelle l'embouchure de sortie est dirigée vers la paire de rouleaux d'extraction (6a, 6b), de sorte que le fil peut être guidé librement dans le chemin opérationnel de fil (M), par la buse de transport de fil (26.2).

20. Dispositif selon revendication 19,
caractérisé par le fait que la buse de transport de fil (26.4) comprend un tuyau (45) essentiellement droit et pivotable, que les moyens de commande sont un jet d'air (51) et un ressort de pression (48), le jet d'air pivotant le tuyau droit (45) dans la position de rattache et le ressort de pression (48) dans la position de marche, et que le jet d'air est en même temps le jet d'air de transport.

21. Dispositif selon revendication 14,
caractérisé par le fait que la buse de transport de fil (26.5) et le canal de guidage de fil (30.2) forment conjointement une pièce unique, et le canal de guidage de fil (30.2) possède sur toute sa longueur une fente (57) qui est dirigée vers le rouleau d'extraction, que la buse de transport de fil (26.5) possède une première paroi (53) parallèle au sens de guidage du fil, paroi dans laquelle une ouverture d'insufflation (54) est prévue pour l'air de transport et située à une distance prédéterminée (B) du rouleau d'extraction non continu (6b), qu'une deuxième paroi (56) faisant face à la première paroi (53) citée auparavant, essentiellement à la place qui est opposée à l'ouverture d'insufflation (54), est pliée en s'éloignant de la première paroi (53) de telle manière que cette deuxième paroi (56) forme la déviation de l'extrémité libre (25) du rouleau d'extraction non continu (6b) en tant que partie intégrale du canal de guidage de fil (30.2).

22. Dispositif selon revendication 14,
caractérisé par le fait que le canal de guidage de fil (30.3) enveloppe le rouleau d'extraction non continu (6b) aussi bien à son extrémité libre (25) qu'à son extrémité entraînée.

23. Dispositif selon revendication 22,
caractérisé par le fait que la buse de transport de fil est constituée essentiellement par la partie d'injection (27) qui transporte le rouleau (12) et à la suite le fil (5) dans une ouverture d'entrée (63) du canal de guidage de fil (30.3), à l'aide d'un jet d'air de transport libre, et que le jet d'air de transport libre et le chemin opérationnel de fil (M) sont prévus d'une manière coaxiale.

24. Dispositif selon revendication 22,
caractérisé par le fait que la buse de transport de fil est constituée essentiellement par la partie d'injection (27) et d'un tuyau (64) lui étant raccordé et s'étendant dans le sens de transport de fil, et qui est fermement raccordé avec l'ouverture d'entrée du canal de guidage de fil (30.4).

25. Dispositif selon l'une des revendications 11 à 24,
caractérisé par le fait que la partie de guidage de fil (30; 30.1 à 30.4) possède en section une forme essentiellement rectangulaire ou carrée.
